# FASCICULE DE BREVET EUROPEEN

(11) **EP 0 258 108 B1**
(45) Date de publication et mention de la délivrance du brevet: **29.11.1989**
(21) Numéro de dépôt: 87401791.6
(22) Date de dépôt: 31.07.1987
(51) Int. Cl.: E04F 21/20, E04F 21/18, E04F 15/14

(54) **Cale récupérable de mise en place de panneaux de formes géométriques**
Wiederverwendbare Unterlage für das Legen von Paneelen verschiedener geometrischer Formen
Recoverable setting gauge for panels of different geometrical forms

(30) Priorité: 05.08.1986 FR 8611337
(43) Date de publication de la demande: 02.03.1988
(73) Titulaire: TOMECANIC, Société Anonyme:, 78410 Aubergenville (FR)
(72) Inventeur: Pourtau, Thierry, F-78290 Croissy sur Seine (FR); Thiriet, Abel, F-39100 Dole (FR)
(74) Mandataire: Hoisnard, Jean-Claude

(56) Documents cités:
- DE-A- 3 225 651
- FR-A- 2 264 941
- FR-A- 2 415 702
- US-A- 2 930 135
- US-A- 3 010 213

## Description

On connaît déjà une cale de mise en place de panneaux de formes géométriques, côte à côte et avec ménagement d'un espace entre deux panneaux adjacents, tels que des carreaux de faïence, constituée par une première étoile à plusieurs branches, qui s'étendent sensiblement parallèlement à un plan de pose de la cale, cependant que les flancs de chaque branche de cette première étoile sont parallèles, ont une première épaisseur et sont susceptibles de constituer des appuis pour les tranches desdits panneaux (FR-A 2 264 941).

Les cales de ce type sont destinées à la pose d'un nombre limité de types de panneaux : ceux pour lesquels l'écartement entre deux. panneaux adjacents, après pose, est égal à ladite première épaisseur. Il convient donc de prévoir autant de types de cales différents qu'il y a d'écartements différents entre panneaux.

Cet état de faits est gênant au moins à deux points de vue : d'une part, il rend nécessaire la multiplication de cales de dimensions différentes, d'autre part, si l'utilisateur, au moment de la pose, s'aperçoit n'être approvisionné qu'en cales d'une seule épaisseur, qui ne correspond pas au travail devant être réalisé, la pose des panneaux doit être momentanément interrompue. Par conséquent, tant au point de vue fabrication, stockage, qu'au point de vue utilisation sur les chantiers, les cales connues ne sont pas exemptes d'inconvénient.

L'invention entend remédier à cet état de choses en proposant une cale d'une nouvelle conception permettant la réalisation de deux écartements différents des panneaux adjacents, et permettant en outre la récupération des cales après pose des panneaux.

A cet effet, la cale connue est complétée de manière à comprendre une deuxième étoile, dont certaines au moins des branches sont décalées angulairement des branches de la première étoile, lesdites branches de la deuxième étoile s'étendant sensiblement parallèlement au dit plan de pose, cependant que les flancs de chaque branche de cette deuxième étoile sont parallèles, ont une deuxième épaisseur, qui est différente de ladite première épaisseur, et sont susceptibles de constituer des appuis pour les tranches desdits panneaux, les branches de la deuxième étoile étant en outre décalées dans la direction des axes des étoiles par rapport aux branches de la première étoile.

Les dispositions suivantes sont, en outre, de préférence adoptées :
- les branches de la première étoile ont une première longueur commune, cependant que celles de la deuxième étoile ont une deuxième longueur commune, qui est différente de ladite première longueur, la longueur la plus grande correspondant aux branches ayant la plus grande épaisseur ;
- les première et deuxième étoiles sont monoblocs, obtenues de préférence par moulage.

L'avantage principal de cette nouvelle cale est, d'abord, de remédier simplement à la multiplicité antérieure des dimensions des cales, ensuite, et également, de permettre de manière simple la récupération des cales, et ainsi, de conduire à une utilisation peu coûteuse des cales.

L'invention sera mieux comprise, et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif.

Il sera fait référence aux dessins annexés, dans lesquels
- la figure 1 est une vue en perspective d'une cale conforme à l'invention, selon un premier mode de réalisation ;
- la figure 2 est une vue de dessus de la cale de la figure 1 et de quatre carreaux de faïence dont elle a permis la pose selon une première configuration ;
- les figures 3 et 4 sont des coupes, respectivement, suivant III-III et IV-IV de la figure 2 ;
- la figure 5 est une vue de dessus analogue à celle de la figure 2, de la même cale, mais selon une deuxième configuration de pose ;
- la figure 6 est une vue de dessus d'une cale conforme à l'invention, selon un deuxième mode de réalisation ;
- la figure 7 est une vue de dessus d'une cale conforme à l'invention, selon un troisième mode de réalisation ; et,
- la figure 8 est une vue suivant flèche F de la figure 7.

La cale représentée en regard des figures 1 à 5 est réalisée de manière monobloc, par exemple en une matière plastique moulée, et est constituée par une première étoile 1 à quatre branches 2 d'épaisseurs égales E2 parallèlement à leur plan commun, et de longueurs L2 égales, une branche 2 étant décalée angulairement de la suivante d'un angle A2 égal à 90 d'arc, et par une deuxième étoile 3, également à quatre branches 4, d'épaisseurs égales E4 parallèlement à leur plan commun, et de longueurs L4 égales ; une branche 4 étant décalée angulairement de la suivante d'un angle A4 égal à 90_{°} d'arc ; chaque branche 4 étant comprise à l'intérieur de l'angle de 90° qui sépare deux branches 2 successives, et décalée de chacune de ces branches 2 d'un angle B de 45_{°} d'arc ; et les branches 4 étant décalées, parallèlement à l'axe 6 des deux étoiles, par rapport aux branches 2. Les branches 4 s'étendent dans un plan parallèle à celui des branches 2.

On note que l'épaisseur E2, supérieure à l'épaisseur E4, est celle des branches 2, dont la longueur L2 est aussi supérieure à la longueur L4 des branches 4. Ainsi, il est aisé de reconnaître les branches ayant l'épaisseur la plus petite, ou la plus grande, en observant les longueurs desdites branches.

En regard des figures 2, 3 et 4, un premier mode d'utilisation de la cale est représenté, dans lequel les branches 2 séparent deux carreaux de faïence adjacents 5, bien entendu en les maintenant écartés de la valeur de l'épaisseur E2. Les faces inférieures 4a des branches 4 reposent sur les faces supérieures 5a des carreaux 5.

Mais la même cale, après avoir été retournée, peut être placée, comme représenté sur la figure 5, de manière que les branches 4 séparent deux carreaux de faïence adjacents 5, en les maintenant écartés de la valeur de l'épaisseur E4. Ce sont, cette fois, les faces inférieures des branches E2 qui reposent sur les faces supérieures des carreaux 5.

Dans la variante de cale représentée sur la figure 6, les caractéristiques déjà définies sont conservées, sauf l'angle B, qui est différent de 45_{°} d'arc.

La variante des figures 7 et 8 est relative à une cale à deux étoiles 1 et 3 à trois branches chacune 2 et 4, respectivement. De manière analogue à la cale des figures 1 à 5, l'épaisseur E2 et la longueur L2 des branches 2 sont, respectivement, supérieures à l'épaisseur E4 et à la longueur L4 des branches 4. Chaque branche 2 est séparée de la suivante par l'angle A2 égal à 120_{°} d'arc ; chaque branche 4 est séparée de la suivante par l'angle A4 égal à 120_{°} d'arc ; et, chaque branche 4 est comprise entre deux branches 2 dont elle est séparée par l'angle B, égal à 60_{°}.

Les cales qui viennent d'être décrites sont avantageuses par le fait que, d'une part, elles permettent la pose de carreaux (ou de panneaux) écartés, l'un du suivant, de E2 ou de E4, ceci avec la même cale posée dans un sens ou dans l'autre, d'autre part, elles sont récupérables puisqu'à chaque fois, les branches d'une des étoiles sont situées au-dessus des faces supérieures 5a des carreaux de faïence 5 en cours de pose.

En outre, le prix de revient de ce type de cales à double usage (E2 et E4, au choix) est pratiquement du même ordre que celui d'une cale antérieure à un seul usage.

Comme cela a déjà été indiqué, la correspondance entre les épaisseurs relatives E2,E4 et les longueurs relatives L2,L4 rend aisé le repérage desdites épaisseurs, tout en n'étant évidemment pas indispensable pour la mise en oeuvre de cales à deux étoiles dont les branches ont des épaisseurs différentes.

Enfin, si les branches des deux étoiles sont généralement régulièrement réparties, cette disposition, là encore, n'est pas indispensable (exemple figure 6).

## Revendications

1. Cale de mise en place de panneaux de formes- géométriques, côte à côte et avec ménagement d'un espace entre deux panneaux adjacents, tels que des carreaux de faïence, (5) constituée par une première étoile (1) à plusieurs branches (2), qui s'étendent sensiblement parallèlement à un plan de pose (5a) de la cale, cependant que les flancs (2b) de chaque branche de cette première étoile sont parallèles, sont écartés d'une première épaisseur (E2) et sont susceptibles de constituer des appuis pour les tranches (5b) desdits panneaux, caractérisée en ce qu'elle comprend une deuxième étoile (3), dont certaines au moins des branches (4) sont décalées angulairement (B) par rapport aux branches (2) de la première étoile, lesdites branches (4) de la deuxième étoile s'étendant sensiblement parallèlement audit plan de pose (5a), cependant que les flancs (4b) de chaque branche (4) de cette deuxième étoile sont parallèles, sont écartés d'une deuxième épaisseur E4, qui est différente de ladite première épaisseur E2, et sont susceptibles de constituer des appuis pour les tranches (5b) desdits panneaux (5), les branches (4) de la deuxième étoile étant en outre décalées dans la direction des axes (6) des étoiles par rapport aux branches (2) de la première étoile.

2. Cale selon la revendication 1, caractérisée en ce que les branches (2) de la première étoile ont une première longueur commune (L2), cependant que celles (4) de la deuxième étoile ont une deuxième longueur commune (L4) qui est différente de ladite première longueur, la longueur la plus grande (L2) correspondant aux branches (2) ayant la plus grande épaisseur (E2).

3. Cale selon l'une quelconque des revendications 1 et 2, caractérisée en ce que les première (1) et deuxième (3) étoiles sont monoblocs, obtenues de préférence par moulage.

## Patentansprüche

1. Unterlage für das Legen von Paneelen verschiedener geometrischer Formen Seite an Seite unter Vorsehung eines Raumes zwischen zwei benachbarten Paneelen (5), beispielsweise Wandflie- ßen, die gebildet ist aus einem ersten Kreuz (1) mit mehreren Armen (2), die sich genau parallel zur Legefläche (5a) der Unterlage erstrecken, während die Seitenflächen (2b) eines jeden Armes des ersten Kreuzes parallel durch eine Abstand (E2) getrennt und dazu geeignet sind, für die Ränder (5b) der Paneele Unterstützungen zu bilden, dadurch gekennzeichnet, daß sie ein zweites Kreuz (3) aufweist, von dem wenigstens bestimmte Arme (4) winkelmäßig (B) in bezug auf die Arme (2) des ersten Kreuzes versetzt sind, wobei die Arme (4) des zweiten Kreuzes sich genau parallel zur Legefläche (5a) erstrecken, während die Seitenflächen (4b) eines jeden Arms (4) des zweiten Kreuzes parallel durch einen vom ersten Abstand E2 verschiedenen Abstand E4 getrennt und dazu geeignet sind, für die Ränder (5b) der Paneele (5) eine Unterstützung zu bilden, und wobei die Arme (4) des zweiten Kreuzes außerdem im Richtung der Achsen (6) der Kreuze in bezug auf die Arme (2) des ersten Kreuzes versetzt sind.

2. Unterlage gemäß Anspruch 1, dadurch gekennzeichnet, daß die Arme (2) des ersten Kreuzes eine erste gemeinsame Länge (L2) besitzen, während diejenigen (4) des zweiten Kreuzes eine zweite gemeinsame Länge (L4) besitzen, die von der ersten Länge verschieden ist, wobei die größere Länge (L2) den Armen (2) mit der größeren Dicke (E2) entspricht.

3. Unterlage gemäß einem der Ansprüche 1 und 2, dadurch gekennzeichnet, daß die ersten (1) und zweiten (2) Kreuze einteilige Stücke sind, die vorzugsweise durch Gießen erhalten werden.

## Claims

1. Setting gauge for panels of different geometrical forms, said panels being positioned adjacent and a space being incorporated between two adjacent panels, for instance earthenware tiles (5), said gauge being constituted by a first star (1) with a plurality of arms (2) which extend substantially parallel to a positioning plane (5a) of the gauge, while the sides (2b) of each arm of this first star are parallel, are spaced apart by a first thickness (E2) and are able to form supports for the edges (5b) of said panels, characterised in that it includes a second star (3), at least some of the arms (4) of which are angularly offset (B) with respect to the arms (2) of the first star, said arms (4) of the second star extending substantially parallel to said positioning plane (5a), while the sides (4b) of each arm (4) of this second star are parallel, are spaced apart by a second thickness (E4) which is different from that of said first thickness (E2), and are able to form supports for the edges (5b) of said panels (5), the arms (4) of the second star moreover being offset in the direction of the axes (6) of the stars with respect to the arms (2) of the first star.

2. Gauge according to claim 1, characterised in that the arms (2) of the first star have a first common length (L2), while those (4) of the second star have a second common length (L4) which is different from said first length, the greater length (L2) corresponding to the arms (2) having the greater thickness (E2).

3. Gauge according to either one of claims 1 and 2, characterised in that the first (1) and second (3) stars are made from a single piece, preferably obtained by casting.
